# FASCICULE DE BREVET EUROPEEN

(11) **EP 1 433 910 B1**
(45) Date de publication et mention de la délivrance du brevet: **27.04.2005**
(21) Numéro de dépôt: 03300272.6
(22) Date de dépôt: 19.12.2003
(51) Int. Cl.: E05B 65/08

(54) **Ferrure de verrouillage pour ouvrant coulissant**
Riegelbeschlag für Schiebeflügel
Lock fitting for sliding wing

(30) Priorité: 23.12.2002 FR 0216541
(43) Date de publication de la demande: 30.06.2004
(73) Titulaire: Ferco International Ferrures et Serrures de Bâtiment Société par actions simplifiée, 57400 Sarrebourg (FR)
(72) Inventeur: Becker, Philippe, 57400 Dolving (FR); Giessinger, Vincent, 57930 Mittersheim (FR)
(74) Mandataire: Rhein, Alain

(56) Documents cités:
- EP-A- 0 044 264
- EP-A- 0 607 715
- EP-A- 1 258 582
- FR-A- 2 808 832

## Description

L'invention concerne une ferrure de verrouillage pour ouvrant coulissant comportant un boîtier s'étendant perpendiculairement à l'arrière d'une plaque de fixation pourvue d'une ouverture d'accès à un organe de manoeuvre pour la commande en déplacement, entre une position de verrouillage et une position déverrouillée, d'au moins un coulisseau monté mobile axialement dans ledit boîtier et prévu apte à agir au moins sur un porte-pêne.

La présente invention concerne, plus particulièrement, le domaine des ferrures de verrouillage pour ouvrant coulissant.

L'on connaît d'ores et déjà, en particulier par les documents FR-2.808.832 et EP-0.044.264 des ferrures de verrouillage pour ouvrant coulissant répondant à la description ci-dessus. Ainsi, de telles ferrures comportent un boîtier prévu apte à s'inscrire dans l'épaisseur du montant avant d'un ouvrant coulissant, à l'arrière d'une plaque de fixation intérieure sachant que cette ferrure peut encore être pourvue d'une plaque extérieure présentant, par exemple, un élément à clé pour la commande de verrouillage et de déverrouillage.

Quoi qu'il en soit, le boîtier d'une telle ferrure de verrouillage pour ouvrant coulissant est constitué, substantiellement, par ladite plaque de fixation interne et deux parois parallèles s'étendant perpendiculairement à l'arrière de cette plaque, sachant que ces parois sont pourvues, sensiblement à hauteur de leur chant d'extrémité libre, d'un retour délimitant, ainsi, avec ladite plaque de fixation interne, un canal de guidage d'un coulisseau. En somme, celui-ci s'inscrit entre les retours précités et la face arrière de ladite plaque de fixation interne.

Celle-ci est pourvue d'un organe de manoeuvre permettant d'agir sur ce coulisseau. Selon un mode de réalisation particulier, cette plaque de fixation interne présente une ouverture longitudinale permettant d'accéder, directement, au coulisseau lequel est alors pourvu d'une poignée cuvette.

Ce coulisseau vient agir, selon le cas, directement ou au travers d'une course à vide, sur un porte-pêne lequel comporte des moyens permettant d'ajuster en position un pêne à crochet ou similaire. En particulier, au travers de ces moyens de réglage il est, par exemple, possible d'ajuster la longueur saillante de ce pêne à crochet par rapport au chant du montant avant de l'ouvrant coulissant.

Il est très fréquent d'équiper cette ferrure de verrouillage d'un dispositif d'anti-fausse manoeuvre et/ou d'anti-effraction. Le premier ayant pour but d'empêcher que le pêne à crochet puisse être ramené par erreur depuis sa position verrouillée en position de verrouillage, tant que l'ouvrant coulissant n'a pas été refermé sur le cadre dormant. Si cela devait se produire, il est évident, en effet, qu'au moment de refermer la porte ou fenêtre, le pêne à crochet, préalablement repoussé en position de verrouillage viendrait heurter la gâche disposée en correspondance sur le cadre dormant, au lieu de s'y engager normalement.

Le dispositif d'anti-effraction est destiné à éviter qu'en agissant directement sur un organe de verrouillage et en l'occurrence le pêne à crochet, celui-ci puisse être repoussé, de sa position de verrouillage, dans sa position déverrouillée. Cela permettrait à un aigrefin de pénétrer, très facilement, dans une habitation.

Dans certaines conceptions et moyennant des aménagements spécifiques, l'action exercée sur le coulisseau peut être répercutée sur une ou des tringles de manoeuvre s'étendant au-dessus ou en-dessous du boîtier de la ferrure de verrouillage, pour commander, simultanément, plusieurs organes de verrouillage, par exemple plusieurs pênes à crochet en vue d'assurer un verrouillage de type multipoints.

Tout particulièrement, l'on constate que le porte-pêne sur lequel vient agir le coulisseau d'une telle ferrure de verrouillage pour ouvrant coulissant, se présente sous forme d'un boîtier moulé qui, soit est indépendant et rendu solidaire en déplacement de différentes manières du coulisseau, soit fait partie intégrante de ce dernier, également obtenu par un procédé de moulage.

La première solution d'un boîtier indépendant est le plus souvent adoptée lorsque le coulisseau intervient sur le porte-pêne au-delà d'une course à vide, par exemple, pour la commande de déblocage d'un dispositif d'anti-effraction ou similaire.

Quoi qu'il en soit, un tel boîtier de porte-pêne moulé s'avère d'un coût de fabrication important. Par ailleurs, se pose le problème de l'immobilisation, par rapport à ce porte-pêne, du pêne de verrouillage, qui doit encore être réglable pour pouvoir ajuster sa position en fonction de l'implantation de la gâche avec laquelle il est destiné à coopérer.

A ce propos, il a été décrit dans le document EP-A-1.258.582, une ferrure de verrouillage pour ouvrant coulissant dont l'évidement dans le porte-pêne, prévu pour recevoir la queue de ce pêne de verrouillage, présente des caractéristiques spécifiques pour assurer cette fonction d'immobilisation.

En particulier, dans cet évidement est ménagée une rampe avec laquelle est à même de coopérer une denture que comporte le corps du pêne à crochet et qui favorise l'accrochage de ce dernier dans le porte-pêne pour résister aux éventuels chocs que peut subir, à différentes occasions, une telle ferrure pour ouvrant coulissant.

En fin de compte, la présente invention permet de simplifier la conception d'une telle ferrure pour ouvrant coulissant, en vue d'un coût de fabrication moindre, sans que ses caractéristiques mécaniques en soient altérées.

En particulier, le porte-pêne, résultant, préférentiellement, de simples opérations de découpage et d'emboutissage du coulisseau, est conçue de manière apte à garantir l'immobilité du pêne à crochet au travers d'un parfait maintien isostatique.

L'invention a également pour but d'apporter une solution au problème que posent, de manière générale, ces ferrures de verrouillage en raison de leur complexité et des moyens de fabrication divers, tels qu'emboutissage, moulage, usinage, etc.. qu'il convient de mettre en oeuvre pour leur conception.

Finalement, elle a pour objectif de revoir cette dernière pour répondre, à des problèmes d'encombrement.

A cet effet, l'invention concerne une ferrure de verrouillage pour ouvrant coulissant comportant un boîtier s'étendant perpendiculairement à l'arrière d'une plaque de fixation pourvue d'une ouverture d'accès à un organe de manoeuvre pour la commande en déplacement, entre une position de verrouillage et une position de déverrouillage, d'au moins un coulisseau monté mobile axialement dans ledit boîtier et prévu apte à agir au moins sur un porte-pêne, caractérisée par le fait que ledit porte-pêne est défini, à une extrémité du coulisseau, par une bande médiane que délimitent des lignes de coupe par rapport des bandes latérales, ces dernières et/ou ladite bande médiane étant contre-coudées, à leurs extrémités, pour s'étendre dans des plans décalés parallèles et définir une lumière transversale de passage de la queue d'un pêne de verrouillage, lesdites bandes latérales, la bande médiane et au moins l'une des extrémités contre-coudées de l'une et/ou l'autre de ces bandes constituant au moins trois points d'appui isostatiques.

Selon l'invention, un quatrième point isostatique est constitué, selon le cas, par l'autre extrémité contre-coudée de cette ou ces bandes, médianes ou latérales, ou par des moyens de serrage.

De manière avantageuse, ces moyens de serrage sont constitués par une vis traversant une ouverture filetée dans la bande médiane ou l'une des bandes latérales, de manière apte à coopérer avec une queue de pêne de verrouillage engagée dans la lumière transversale dudit porte-pêne.

Selon une autre particularité de l'invention, le porte-pêne s'étend de manière décalée vers l'intérieur du boîtier par rapport au plan général du coulisseau.

De plus selon l'invention, le coulisseau résulte de la découpe et de l'emboutissage d'un plat métallique.

Par ailleurs, selon l'invention, le boîtier comporte des parois parallèles latérales s'étendant perpendiculairement à l'arrière de ladite plaque de fixation, ces parois comportant une lumière oblongue pour le passage de la queue d'un pêne de verrouillage de manière apte à permettre à ce dernier de coopérer avec le porte-pêne.

Selon une autre particularité de l'invention, le coulisseau est monté sensiblement en bordure d'extrémité et entre ces parois latérales parallèles du boîtier, de manière à refermer, au moins partiellement, ce dernier en partie arrière et délimiter, avec la plaque de fixation, un volume de réception d'organes de commande et/ou de sécurité.

Selon une autre particularité de l'invention, l'organe de manoeuvre est monté mobile transversalement au boîtier, soit perpendiculairement à la plaque de fixation, tandis que des moyens sont conçus aptes à transformer ce déplacement transversal de l'organe de manoeuvre en un déplacement longitudinal axial du coulisseau.

De manière particulièrement avantageuse, le coulisseau peut être prolongé à l'une et/ou l'autre de ses extrémités par des moyens de jonction définis aptes à coopérer avec des moyens de jonction complémentaires associés à des tringles de manoeuvre.

Les avantages qui découlent de la présente invention consistent, essentiellement, en ce que le coulisseau peut être conçu par simple découpage et emboutissage d'un plat métallique, tout en intégrant un porte-pêne répondant aux critères de tenue mécanique requis pour une telle ferrure de verrouillage pour ouvrant coulissant.

En particulier, au travers de la conception même de ce porte-pêne, celui-ci peut être positionné à l'intérieur du boîtier s'étendant sous la plaque de fixation interne. Aussi, ce boîtier, en particulier ses parois latérales parallèles sont en mesure d'assurer un parfait guidage du porte-pêne et de s'opposer directement à des contraintes qui seraient appliquées sur ce dernier au travers du pêne de verrouillage.

Le maintien de ce pêne de verrouillage est encore amélioré par l'ouverture dans l'une des parois latérales parallèles que vient traverser sa queue pour coopérer avec ledit porte-pêne.

La présente invention sera mieux comprise à la lecture de la description qui va suivre et au vu des dessins ci-joints auxquels se rapporte cette description.
- la figure 1 est une représentation schématisée et en coupe longitudinale d'une ferrure de verrouillage selon l'invention ;
- la figure 2 est une représentation schématisée vue de gauche de la figure 1 ;
- la figure 3 est une vue schématisée et en plan de cette ferrure de verrouillage, telle qu'illustrée dans la figure 1 ;
- la figure 4 est une représentation schématisée et éclatée des pièces composant cette ferrure de verrouillage selon l'invention ;
- la figure 5 est une représentation schématisée de détail de la figure 1 illustrant un mode de réalisation d'un dispositif d'anti-fausse manoeuvre ;
- la figure 6 est une représentation schématisée et en coupe partielle longitudinale d'une ferrure de verrouillage illustrant la coopération de languettes découpées dans le coulisseau avec des plans butée associés à l'organe de manoeuvre pour la définition d'un dispositif d'anti-effraction ;
- les figures 7 et 8 illustrent, de manière schématisée, des modes de réalisation de moyens de jonction dont peut être équipé le coulisseau pour coopérer avec des moyens de jonction complémentaires associés à des tringles pour la conception d'une ferrure de verrouillage, du type multipoint.

Tel que représenté dans les différentes figures des dessins ci-joint, la présente invention a trait à une ferrure de verrouillage 1 plus particulièrement applicable à des ouvrants coulissants.

Une telle ferrure 1 comporte un boîtier 2 constitué par deux parois parallèles 3, 4 s'étendant sensiblement perpendiculairement à l'arrière d'une plaque de fixation 5. Celle-ci comporte une ouverture 6 permettant d'accéder à un organe de manoeuvre 7 pour la commande en déplacement, entre une position de verrouillage et une position déverrouillée, d'au moins un coulisseau 8.

De manière particulière à la présente invention, ce coulisseau 8 résultant, préférentiellement, d'un plat métallique découpé et embouti est monté coulissant sensiblement en bordure d'extrémité libre 9, 10 et entre les parois parallèles 3, 4 du boîtier 2. Aussi, il vient refermer, au moins partiellement, ce dernier en partie arrière et délimite, avec la plaque de fixation, un volume de réception d'organes de commande et/ou de sécurité.

Tout particulièrement, au niveau de cette bordure d'extrémité 9, 10 et du côté interne à ce boîtier 2, ces parois parallèles 3, 4 comportent des rainures 11 pour la réception des bordures latérales 12, 13 du coulisseau 8. A noter que ces bordures 12, 13 du coulisseau 8, pour qu'elles puissent coulisser dans les rainures 11, peuvent être conformées par emboutissage.

On notera que, de manière avantageuse, ce coulisseau 8 est cambré transversalement, ce qui permet d'en améliorer la rigidité. Cette cambrure s'étend vers l'arrière, donc vers l'extérieur du boîtier 2 et permet d'augmenter de manière avantageuse le volume de ce dernier.

Selon une autre particularité de l'invention, à une extrémité 14 de ce coulisseau 8 est conçu, par emboutissage-découpage, un porte-pêne 15.

Ainsi, de manière symétrique et parallèle à l'axe longitudinal 16 du coulisseau 8 sont réalisées, par un outil d'emboutissage adapté, des lignes de coupe 17, 18. Celles-ci délimitent une bande médiane 19 et des bandes latérales 20, 21, la première et/ou ces dernières sont contre-coudées à leurs extrémités 25, de sorte cette bande médiane 19 et les bandes latérales 20, 21 s'étendent dans des plans décalés parallèles. Ceci permet de définir une lumière transversale 22 de passage de la queue 23 d'un pêne 24, en l'occurrence un pêne à crochet.

On observera que les bandes latérales 20, 21 et la bande médiane 19 définissent deux plans d'appui isostatiques à cette queue 23 du pêne à crochet 24. Tandis qu'un troisième point isostatique est constitué par l'une 25 au moins des extrémités contre-coudées de cette bande médiane 19. Une vis pointeau 26 traversant une ouverture filetée 27 dans la bande médiane 19 peut créer, dans ce cas, le quatrième point isostatique. Il est à relever que la queue 23 du pêne à crochet 24 peut être crantée sur ses chants latéraux, crans avec lesquels est à même de coopérer cette vis pointeau 26, de manière à assurer une immobilisation axiale parfaite de ce pêne à crochet 24.

Cependant, le quatrième point isostatique peut encore être défini par l'autre extrémité contre-coudée de la bande médiane 19 à laquelle est alors ajustée la queue 23 du pêne 24, la vis pointeau n'assurant que l'immobilisation en translation de ce dernier. Tout particulièrement, dans une telle situation, la queue 23 du pêne 24 peut être pourvue d'une lumière dentelée sur ses bords longitudinaux pour améliorer cette immobilisation en translation par ladite vis pointeau 26.

De manière avantageuse, encore, le porte-pêne 15 s'étend de manière décalée vers l'intérieur du boîtier 2 par rapport au plan général du coulisseau 8, tandis que les parois parallèles 3, 4 de ce boîtier 2 comportent, au droit de ce porte-pêne 15, une lumière oblongue 28 destinée, là encore, au passage de la queue 23 du pêne à crochet 24. En somme, une telle lumière 28 assure un parfait maintien de l'ensemble dans le volume du boîtier 2 et participe à la bonne tenue ou maintien du pêne à crochet 24 dans le porte-pêne 15.

On observera que le fait de décaler vers l'intérieur du boîtier 2 le porte-pêne 15 conduit à rapprocher celui-ci de la plaque de fixation 5, ce qui a pour conséquence une meilleure reprise des efforts imprimés à la ferrure 1 au travers du pêne 24.

Dans ce même objectif, le décalage entre le plan du porte-pêne 15 et celui du coulisseau 8 résulte d'un double pliage 8A en « S » imprimé à ce dernier, avec un premier coude 8B s'étendant entre les rainures 11 et jusqu'en bordure d'extrémité 9, 10 des parois parallèles 3, 4. Ce double pliage 8A en « S » assure, finalement, un parfait guidage et maintien latéral du coulisseau 8.

De manière tout à fait particulière selon l'invention, dans le coulisseau 8 sont découpées et repliées plus ou moins à l'intérieur du boîtier 2, une ou plusieurs languettes 29, 30, 31 susceptibles de définir, selon le cas :
des doigts de commande pour assurer le déplacement de ce coulisseau 8, entre sa position de verrouillage et sa position déverrouillée ;
et/ou des doigts de blocage prévus aptes, en coopération avec des plans butés 32, 33, 34, à concevoir, selon le cas, un dispositif d'anti-effraction 35 et/ou un dispositif d'anti-fausse manoeuvre 36.

Selon une autre particularité de l'invention, l'organe de manoeuvre 7 est conçu apte à se déplacer transversalement au boîtier 2 dans l'ouverture 6, soit perpendiculairement au plan du coulisseau 8, tandis que des moyens 37 sont prévus pour transformer ce déplacement dudit organe de manoeuvre 7 en un déplacement axial longitudinal de ce coulisseau 8.

Ainsi, l'organe de manoeuvre 7 vient se superposer au coulisseau 8, des moyens de guidage 38 assurant son maintien et son guidage transversalement à l'intérieur du boîtier 2. Ces moyens 38 sont définis, d'une part, au niveau des parois latérales parallèles 3, 4 de ce boîtier 2, par des ouvertures oblongues transversales 39, 40 dans lesquelles est à même de venir s'engager, notamment de manière élastique, un téton de guidage 41 que comporte chacune des parois latérales 42 de cet organe de manoeuvre 7.

Par ailleurs, celui-ci est conçu pour interagir avec le ou les doigts de commande sous forme de plans inclinés 45, 46 que définissent une ou plusieurs languettes 29, 30 découpées dans le coulisseau 8.

Plus exactement, l'organe de manoeuvre 7 comporte sur son côté orienté vers ce coulisseau 8, une ou plusieurs arrêtes 43, 44 prenant appui sur ces plans inclinés 45, 46 définis par lesdites languettes 29, 30. Ainsi, sous l'effet d'une pression exercée sur cet organe de manoeuvre 7 et l'action desdites arêtes 43, 44 sur ces plans inclinés 45, 46, il en résulte un déplacement longitudinal du coulisseau 8. Evidemment le sens du déplacement communiqué à ce dernier dépend de l'orientation des plans inclinés 45, 46. De manière préférentielle, ceux-ci sont orientés pour que sous l'effet d'une pression exercée sur l'organe de manoeuvre 7 il en résulte le déverrouillage de la ferrure 1.

Le déplacement inverse résulte avantageusement de l'action de moyens de rappel élastiques non représentés sur les dessins. De tels moyens de rappel élastiques peuvent agir directement sur le coulisseau 8 pour, par exemple, être mis sous contrainte lors de la commande de déverrouillage. Aussi, en venant relâcher l'action sur l'organe de manoeuvre 7, ces moyens de rappel élastiques repoussent le coulisseau 8 en position de verrouillée. L'interaction entre les plans inclinés 45, 46 et les arêtes 43, 44 a pour conséquence de ramener, simultanément l'organe de manoeuvre 7 dans sa position de repos.

De manière avantageuse, au moins l'une de ces mêmes languettes 29, 30 correspondant aux plans inclinés 45, 46 définit, au travers de son chant d'extrémité 49, 50, un doigt de blocage venant coopérer avec un plan butée 32, 33 pour s'opposer, partant d'une position de verrouillage, à une éventuelle tentative de déverrouillage de la ferrure 1 par action directe sur le pêne à crochet 24 et constituer, ainsi, le dispositif d'anti-effraction 35.

Il est illustré par la flèche référencée 51 sur la figure 6 une telle action qui serait répercutée directement sur le coulisseau 8. Comme on le voit, le chant d'extrémité 49, 50 des languettes 29, 30 rencontre alors ces plans butée 32, 33. Ceux-ci sont définis, dans la conception selon la figure 6, notamment par des décrochements 52 au niveau de l'extrémité libre d'arêtes de retenue 47, 48 s'étendant sous l'organe de manoeuvre 7. Ce dernier étant, ici, dans sa position de repos, il ne peut s'extraire davantage du boîtier 2 et s'oppose, ainsi, à ce déplacement. L'on remarquera, tout particulièrement, que ces arêtes de retenue 47, 48 sont d'orientation opposée aux languettes 29, 30.

En fait, de telles arêtes de retenue 47, 48 peuvent, éventuellement, constituer des cales de relevage qui, en venant s'étendre sous un plan incliné 45, 46 lors de la commande de déverrouillage, peuvent intervenir, à la manière des arêtes 43, 44, sur ce plan incliné 45, 46 pour repousser le coulisseau 8 en position de verrouillage sous l'effet de la force de rappel de moyens élastiques agissant sur l'organe de manoeuvre 7. Tout comme précédemment, de tels moyens de rappel élastiques sont mis sous contrainte en exerçant une pression sur cet organe de manoeuvre 7.

Quant au dispositif d'anti-fausse manoeuvre 36 que l'on voit représenté dans les figures 1, 4 et 5, il a pour fonction de maintenir le coulisseau 8 et, donc, le pêne à crochet 24 dans sa position déverrouillée après ouverture de la porte ou fenêtre.

Comme déjà précisé plus haut, ce dispositif d'anti-fausse manoeuvre 36 est constitué, d'une part, par une languette 31 découpée axialement dans le coulisseau 8 et repoussée à l'intérieur du boîtier 2 de manière à ce que cette languette 31 définisse un doigt de blocage. Plus précisément, l'extrémité libre 53 de cette languette 31 est ainsi orientée et décalée par rapport au plan du coulisseau 8 de manière à former un redan dans la direction de déplacement du verrouillage, représenté par la flèche 54.

D'autre part, ce dispositif d'anti-fausse manoeuvre 36 consiste en un plan butée 34 disposé à l'intérieur du boîtier 2 de telle manière que dans la position déverrouillée la languette 31, plus précisément, son extrémité libre 53 vienne se situer au-devant de ce plan butée 34 et, en formant redan, s'oppose à un déplacement inverse du coulisseau 8 en direction du verrouillage.

Finalement, ce dispositif d'anti-fausse manoeuvre 36 est complété par un organe de commande de déblocage 55 prévu apte à repousser élastiquement la languette 31 dans le plan du coulisseau 8 et, ainsi, à assurer l'effacement de son extrémité libre 53, formant redan, devant le plan buté 34. Les moyens de rappel élastiques du coulisseau 8 assurent, ensuite, son retour en position de verrouillage.

De manière particulière, le plan buté 34 consiste en une cage de blocage 56, sous laquelle est ménagé un rebord de retenue 57 s'étendant au-dessus et transversalement à l'axe longitudinale du coulisseau 8 et définissant, plus particulièrement, le plan buté 34. En fait, cette cage du blocage 56 est montée avec une mobilité relative transversalement dans le boîtier 2, tandis que des moyens de rappel élastiques, visibles dans les figures 1 et 5, la repousse en direction du coulisseau 8. Au travers de cette mobilité relative le passage de la languette 31 sous le plan buté 34, lors de la commande de déverrouillage de la ferrure, s'effectue avec davantage d'aisance. En effet, le coefficient de raideur de la lame élastique que définit la languette 31 peut être déterminé supérieur au coefficient de raideur des moyens de rappel élastiques 58 agissant sur cette cage de blocage 56. Celle-ci peut donc être aisément repoussée par la languette 31 lors de cette commande de déverrouillage, sachant qu'il suffit d'un moindre effort pour ramener cette cage de blocage 56 et, donc, le plan butée 34 dans une position active en vue d'assurer la fonction d'anti-fausse manoeuvre par la suite.

Le montage avec mobilité relative transversalement de la cage de blocage 56 dans le boîtier 2 est obtenu au travers d'ouvertures oblongues 59 s'étendant transversalement au niveau des parois latérales 60 de cette cage 56. Par ailleurs, ces ouvertures 59 sont traversées par un axe 61 maintenu à ses extrémités dans des trous 62 ajustés en conséquence dans les parois latérales 3, 4 du boîtier 2.

Quant à l'organe de commande 55, il consiste en un bouton poussoir 63 sous lequel s'étend un doigt de commande 64 traversant, préférentiellement, la cage de blocage 56 de manière apte, précisément, à pouvoir agir sur la languette 31 formant doigt de retenue.

A noter que ce doigt de commande 64 est fendu de manière à pouvoir enjamber l'axe 61 sur lequel est montée la cage de blocage 56 dans le boîtier 2. Ce bouton poussoir 55 est soumis à des moyens de rappel élastiques en position de repos, constitués, avantageusement, par les moyens de rappel élastiques 58 agissant sur ladite cage de blocage 56. En fait, ces moyens de rappel élastiques 58 sont constitués par un ressort de rappel s'intercalant entre cette cage de blocage 56 et la face interne au boîtier 2 du bouton poussoir 63.

A noter, encore, que ce dernier est muni d'une butée de retenue 65 l'empêchant de s'extraire exagérément du boîtier 2, sous l'impulsion de ces moyens de rappels élastiques 58.

Comme visible sur les dessins, ledit bouton poussoir 63 constitue le prolongement de l'organe de manoeuvre 7 et s'intercale entre une extrémité de ce dernier et l'extrémité correspondante de l'ouverture 6 dans la plaque de fixation 5.

Par ailleurs, cette ouverture 6 peut être strictement ajustée à cet organe de manoeuvre 7 et audit bouton poussoir 63, tout comme à l'extrémité opposée de ce dernier, elle peut se prolonger au-delà dudit organe de manoeuvre 7 de manière à rendre accessible, notamment en position déverrouillée du coulisseau 8, la vis-pointeau 26 du porte-pêne 15. C'est cette disposition qui a été représentée dans les figures 1 et 3.

De plus, l'on remarquera que le coulisseau 8 peut, dans le cadre d'une telle ferrure de verrouillage selon l'invention, être aisément prolongé, à l'une et/ou l'autre de ses extrémités 14, 66, par des moyens de jonction 67 comme visible dans les figures 7, 8, ceci pour coopérer avec des moyens de jonction complémentaires 68 dont sont équipées des tringles de manoeuvre 69 s'étendant au-dessus et/ou en-dessous du boîtier 2.

Comme représenté dans ces figures 7 et 8, de tels moyens de jonction 67 et les moyens de jonction complémentaires 68 peuvent adopter différentes formes de réalisation. En particulier, par leur intermédiaire le mouvement communiqué au coulisseau 8 peut être transmis à des tringles de manoeuvre 69 s'étendant dans des plans perpendiculaires, celui-ci correspondant, sensiblement, au chant avant de l'ouvrant coulissant. Ceci permet, tout particulièrement, de répercuter les commandes de la ferrure 1 sur d'autres organes de verrouillage, par exemple d'autres pênes à crochet, solidaires de telles tringles de manoeuvre 69.

## Revendications

1. Ferrure de verrouillage pour ouvrant coulissant, comportant un boîtier (2) s'étendant perpendiculairement à l'arrière d'une plaque de fixation (5) pourvue d'une ouverture (6) d'accès à un organe de manoeuvre (7) pour la commande en déplacement, entre une position de verrouillage et une position déverrouillée, d'au moins un coulisseau (8) monté mobile axialement dans ledit boîtier (2) et prévu apte à agir au moins sur un porte-pêne (15), **caractérisée par le fait que** ledit porte-pêne (15) est défini, à une extrémité (14) du coulisseau (8), par une bande médiane (19) que délimitent des lignes de coupe (17, 18) par rapport des bandes latérales (20, 21), ces dernières et/ou ladite bande médiane (19) étant contre-coudées, à leurs extrémités (25), pour s'étendre dans des plans décalés parallèles et définir une lumière transversale (22) de passage de la queue (23) d'un pêne de verrouillage (24), lesdites bandes latérales (20, 21), la bande médiane (19) et au moins l'une des extrémités contre-coudées (25) de l'une et/ou l'autre de ces bandes constituant au moins trois points d'appui isostatiques pour ladite queue (23) de pêne de verrouillage (24)

2. Ferrure de verrouillage selon la revendication 1, **caractérisée par le fait que** l'autre extrémité contre-coudée de cette ou ces bandes, médiane (19) ou latérales (20, 21) ou des moyens de serrage constituent un quatrième point d'appui isostatique pour la queue (23) de pêne de verrouillage (24).

3. Ferrure de verrouillage selon la revendication 1 ou 2, **caractérisée par** le fait le porte-pêne (15) comporte des moyens de serrage de la queue (23) d'un pêne de verrouillage (24) dans la lumière transversale (22) sous forme d'une vis pointeau (26), traversant une ouverture filetée (27) dans la bande médiane (19) ou l'une des bandes latérales (20, 21).

4. Ferrure de verrouillage selon l'une quelconque des revendications précédentes, **caractérisée par le fait que** le boîtier (2) comporte des parois latérales parallèles (3, 4) en bordure d'extrémité (9, 10) et entre lesquelles est monté coulissant le coulisseau (8), de manière à refermer au moins partiellement ce boîtier (2) en partie arrière et délimiter, avec la plaque de fixation (5), un volume de réception d'organes de commande et/ou de sécurité.

5. Ferrure de verrouillage selon l'une quelconque des revendications précédentes, **caractérisée par le fait que** la porte-pêne (15) s'étend de manière décalée vers l'intérieur du boîtier (2) par rapport au plan général du coulisseau (8), le décalage résultant d'un double pliage (8A) en « S » imprimé à ce dernier.

6. Ferrure de verrouillage selon l'une quelconque des revendications précédentes, **caractérisée par le fait qu'**au niveau de chacune de ses parois parallèles (3, 4) le boîtier (2) comporte une lumière oblongue (28) pour le passage de la queue (23) d'un pêne de verrouillage (24) de manière apte à permettre à ce dernier à coopérer avec le porte-pêne (15).

7. Ferrure de verrouillage selon l'une quelconque des revendications précédentes, **caractérisée par le fait que** dans le coulisseau (8) sont découpées et repliées plus ou moins à l'intérieur du boîtier (2) une ou plusieurs languettes (29, 30, 31) susceptibles de définir, selon le cas :
. des doigts de commande pour assurer le déplacement de ce coulisseau (8), entre sa position de verrouillage et sa position déverrouillée ;
. et/ou des doigts de blocage prévus aptes, en coopération avec des plans butées (32, 33, 34) à constituer, selon le cas, un dispositif d'anti-effraction (35) et/ou un dispositif d'anti-fausse manoeuvre (36).

8. Ferrure de verrouillage selon l'une quelconque des revendications précédentes, **caractérisée par le fait que** l'organe de manoeuvre (7) est conçu apte à se déplacer transversalement au boîtier (2) dans l'ouverture (6), soit perpendiculairement au plan du coulisseau (8), tandis que des moyens (37) sont prévus pour transformer ce déplacement dudit organe de manoeuvre (7) en un déplacement axial et longitudinal de ce coulisseau (8).

9. Ferrure de verrouillage selon l'une quelconque des revendications précédentes, **caractérisée par le fait qu'**elle comporte des moyens de rappel élastiques en position de verrouillage du coulisseau (8).

10. Ferrure de verrouillage selon l'une quelconque des revendications précédentes, **caractérisée par le fait que** le coulisseau (8) est prolongé à l'une et/ou l'autre de ses extrémités (14, 66) par des moyens de jonction (67) définis aptes à coopérer avec des moyens de jonction complémentaires (68) associés à des tringles de manoeuvre (69) s'étendant au-dessus ou en-dessous du boîtier (2).

11. Ferrure de verrouillage selon l'une quelconque des revendications 4 à 10, **caractérisée par le fait que** le coulisseau (8) est cambré transversalement et vers l'arrière du boîtier (2) de manière apte à augmenter le volume de ce dernier.

12. Ferrure de verrouillage selon l'une quelconque des revendications précédentes, **caractérisée par le fait que** le coulisseau (8) résulte d'un plat métallique découpé et embouti.

## Patentansprüche

1. Verriegelungsbeschlag für Schiebeflügel, umfassend ein Gehäuse (2), das sich rechtwinkelig hinter einer Befestigungsplatte (5) erstreckt, die mit einer Öffnung (6) versehen ist für den Zugang zu einem Betätigungsorgan (7) für die Betätigung der Verschiebung mindestens eines Schiebers (8) zwischen einer Verriegelungsstellung und einer Entriegelungsstellung, der in axialer Richtung beweglich in dem Gehäuse (2) montiert ist und dafür vorgesehen ist, mindestens einen Riegelträger (15) zu betätigen, **dadurch gekennzeichnet, dass** der Riegelträger (15) an einem Ende (14) des Schiebers (8) von einem mittleren Streifen (19) gebildet ist, der durch Schnittlinien (17, 18) von seitlichen Streifen (20, 21) abgegrenzt ist, wobei diese und/oder der mittlere Streifen (19) an ihren Enden (25) abgekröpft sind, um sich in versetzten, parallelen Ebenen zu erstrecken und einen Querschlitz (22) zu bilden für den Durchtritt des Schafts (23) eines Riegels (24), wobei die seitlichen Streifen (20, 21), der mittlere Streifen (19) und mindestens eines der abgekröpften Enden (25) des eines und/oder des anderen dieser Streifen mindestens drei isostatische Abstützpunkte für den Schaft (23) des Riegels (24) bilden.

2. Verriegelungsbeschlag entsprechend Anspruch 1, **dadurch gekennzeichnet, dass** das andere abgekröpfte Ende des oder der mittleren (19) oder seitlichen (20, 21) Streifen oder Festspannmittel einen vierten isostatischen Abstützpunkt für den Schaft (23) des Riegels (24) bilden.

3. Verriegelungsbeschlag entsprechend Anspruch 1 oder 2, **dadurch gekennzeichnet, dass** der Riegelträger (15) Mittel zum Festspannen des Schafts (23) eines Riegels (24) in dem Querschlitz (22) in Form einer Spitzschraube (26) aufweist, die ein Gewindeloch (27) in dem mittleren Streifen (19) oder in einem der seitlichen Streifen (20, 21) durchsetzt.

4. Verriegelungsbeschlag nach einem der vorangehenden Ansprüche, **dadurch gekennzeichnet, dass** das Gehäuse (2) Seitenwände (3, 4) aufweist, die am Endrand (9, 10) parallel sind und zwischen denen ein Schieber (8) verschiebbar angeordnet ist, derart, dass er das Gehäuse (2) im hinteren Teil zumindest teilweise abschließt und zusammen mit der Befestigungsplatte (5) einen Raum für die Aufnahme von Betätigungs- und/oder Sicherheitsorganen bildet.

5. Verriegelungsbeschlag nach einem der vorangehenden Ansprüche, **dadurch gekennzeichnet, dass** der Riegelträger (15) sich relativ zu der allgemeinen Ebene des Schiebers (8) versetzt in Richtung des Innern des Gehäuses (2) erstreckt, wobei sich der Versatz durch S-förmige doppelte Abbiegung (8A) des Schiebers ergibt.

6. Verriegelungsbeschlag nach einem der vorangehenden Ansprüche, **dadurch gekennzeichnet, dass** das Gehäuse (2) im Bereich jeder seiner parallelen Wände (3, 4) einen länglichen Schlitz (28) aufweist für den Durchtritt des Schafts (23) eines Riegels (24), derart, dass dieser mit dem Riegelträger (15) zusammenwirken kann.

7. Verriegelungsbeschlag nach einem der vorangehenden Ansprüche, **dadurch gekennzeichnet, dass** in dem Schieber (8) mehr oder weniger im Innern des Gehäuses (2) eine oder mehrere Zungen (29, 30, 31) ausgeschnitten und umgebogen sind zur Bildung entweder
- von Betätigungsfingern, um die Bewegung des Schiebers (8) zwischen seiner Verriegelungs- und seiner Entriegelungsstellung sicherzustellen;
- und/oder von Blockierfingern, die dafür vorgesehen sind, im Zusammenwirken mit Anschlagebenen (32, 33, 34) entweder eine Einbruchsicherung (35) und/oder eine Fehlbedienungssperre (36) zu bilden.

8. Verriegelungsbeschlag nach einem der vorangehenden Ansprüche, **dadurch gekennzeichnet, dass** das Betätigungsorgan (7) derart ausgestaltet ist, dass es sich in Querrichtung zu dem Gehäuse (2) in einer Öffnung (6), d.h. senkrecht zur Ebene des Schiebers (8), bewegen kann, während Mittel (37) dafür vorgesehen sind, um die Bewegung des Betätigungsorgans (7) in eine axiale und längsgerichtete Bewegung des Schiebers (8) umzuwandeln.

9. Verriegelungsbeschlag nach einem der vorangehenden Ansprüche, **dadurch gekennzeichnet, dass** er Federmittel zum elastischen Rückstellen des Schiebers (8) in die Verriegelungsstellung aufweist.

10. Verriegelungsbeschlag nach einem der vorangehenden Ansprüche, **dadurch gekennzeichnet, dass** der Schieber (8) sich an dem einen und/oder dem anderen seiner Enden (14, 66) über Verbindungsmittel (67) fortsetzt, die dafür vorgesehen sind, mit komplementären Verbindungsmitteln (68) zusammenzuwirken, die Treibstangen (69) zugehörig sind, die sich oberhalb und/oder des Gehäuses (2) erstrecken.

11. Verriegelungsbeschlag entsprechend einem der Ansprüche 4 bis 10, **dadurch gekennzeichnet, dass** der Schieber (8) in Querrichtung und in Richtung der Hinterseite des Gehäuses (2) gewölbt ist, derart, dass er dessen Volumen vergrößert.

12. Verriegelungsbeschlag nach einem der vorangehenden Ansprüche, **dadurch gekennzeichnet, dass** der Schieber (8) aus einem zugeschnittenen und tiefgezogenen Metallblech hergestellt ist.

## Claims

1. Locking fitting for a sliding leaf, comprising a casing (2) extending perpendicularly to the rear of a fastening plate (5) provided with an opening (6) for acceding to an actuating organ (7) for controlling the displacement, between a locked position and an unlocked position, of at least one slide (8) fitted in an axially movable way in said casing (2) and designed capable of acting at least on a bolt holder (15), **characterised in that** said bolt holder (15) is defined, at one end (14) of the slide (8), by a median strip (19) delimited by cutting lines (17, 18) with respect to the side strips (20, 21), the latter and/or said median strip (19) being counter-bent, at their ends (25), in order to extend in parallel offset planes and to define a transversal slot (22) for the passing through of the shaft (23) of a locking bolt (24), said side strips (20, 21), the median strip (19) and at least one (25) of the counter-bent ends (25) of one and/or the other of these strips forming at least three isostatic bearing points for said shaft (23) of the locking bolt (24).

2. Locking fitting according to claim 1, **characterised in that** the other counter-bent end of this or these strips - median (19) or side (20, 21) strips - or of the clamping means form a fourth isostatic bearing point for the shaft (23) of the locking bolt (24).

3. Locking fitting according to claim 1 or 2, **characterised in that** the bolt holder (15) includes means for clamping the shaft (23) of a locking bolt (24) in the transversal slot (22), in the form of a set screw (26), passing through a tapped hole (27) in the median strip (19) or one of the side strips (20, 21).

4. Locking fitting according to any of the preceding claims, **characterised in that** the casing (2) includes parallel side walls (3, 4) at the outermost edge (9, 10) and between which the slide (8) is slideably fitted, so as to close this casing (2) at least partially in its rear portion and to delimit, with the fastening plate (5), a volume for receiving control and/or safety organs.

5. Locking fitting according to any of the preceding claims, **characterised in that** the bolt holder (15) extends offset towards the interior of the casing (2) with respect to the general plane of the slide (8), the offset resulting from a double "S"-shaped folding (8A) imparted to the latter.

6. Locking fitting according to any of the preceding claims, **characterised in that** at the level of each of its parallel walls (3, 4) the casing (2) includes an elongated hole (28) for the passing through of the shaft (23) of a locking bolt (24), so as to be capable of allowing the latter to co-operate with the bolt holder (15).

7. Locking fitting according to any of the preceding claims, **characterised in that** in the slide (8) are cut out and folded back more or less inside the casing (2) one or more tongues (29, 30, 31) likely to define, as the case may be :
- control pawls for ensuring the displacement of this slide (8) between its locked position and its unlocked position ;
- and/or locking pawls designed capable, in co-operation with stop planes (32, 33, 34), of forming, as the case may be, a burglary-safe device (35) and/or an anti-accidental operation device (36).

8. Locking fitting according to any of the preceding claims, **characterised in that** the actuating organ (7) is designed capable of moving transversely to the casing (2) in the opening (6), i.e. perpendicularly to the plane of the slide (8), while means (37) are provided for converting this displacement of said actuating organ (7) into an axial and longitudinal displacement of this slide (8).

9. Locking fitting according to any of the preceding claims, **characterised in that** it includes means for elastically restoring the slide (8) into locked position.

10. Locking fitting according to any of the preceding claims, **characterised in that** the slide (8) is extended at one and/or the other of its ends (14, 66) by junction means (67) designed capable of co-operating with complementary junction means (68) associated to operating rods (69) extending above or below the casing (2).

11. Locking fitting according to any of claims 4 to 10, **characterised in that** the slide (8) is cambered transversely and towards the rear of the casing (2) so as to be capable of increasing the volume of the latter.

12. Locking fitting according to any of the preceding claims, **characterised in that** the slide (8) results from a cut out and deep drawn metallic flat bar.
